# EUROPÄISCHE PATENTANMELDUNG

(11) **EP 0 017 033 A1**
(43) Veröffentlichungstag der Anmeldung: **15.10.1980**
(21) Anmeldenummer: 80101274.1
(22) Anmeldetag: 12.03.1980
(51) Int. Cl.: E06B 7/23, B29D 27/00

(54) **Dichtungsstreifen**

(30) Priorität: 14.03.1979 DE 7907132 U
(71) Anmelder: Vito Irmen GmbH & Co. KG, D-5480 Remagen-Kripp (DE)
(72) Erfinder: Rissmann, Bernd, Dipl.-Kaufm., D-5480 Remagen-Oberwinter (DE)
(74) Vertreter: Altenburg, Udo, Dipl.-Phys.

(57) **Zusammenfassung**

Der Dichtungsstreifen (1) soll insbesondere für Fenster, Türen zur Anwendung kommen und z.B. aus einem Schaumstoff wie etwa Polyäthylenschaumstoff bestehen. Der Dichtungsstreifen (1) ist in Längsrichtung gerippt, wobei die Höhe (a) der Verbindungsstege (2) zwischen den einzelnen Rippen (3) vorzugsweise erheblich kleiner als die Höhe (c) der Rippen (3) ist.

## Beschreibung

Die Erfindung betrifft einen Dichtungsstreifen, insbesondere für Fenster, Türen oder andere Dichtungszwecke, aus einem Schaumstoff oder einem massiven Werkstoff. Bekannte Dichtungsstreifen aus Polyäthylenschaumstoff oder anderen geschlossenzelligen Schäumen zeigen die guten Eigenschaften des Schaumstoffs, wie z.B. hohe Lebensdauer, Unverrottbarkeit, usw. Diese Dichtungsstreifen sind jedoch nur begrenzt komprimierbar, so daß sich bei Verlegungen mit starken Krümmungen in Verlegungsrichtung Probleme für die Haltbarkeit der Haftverklebung ergeben können. Darüber hinaus können die bekannten Dichtungsstreifen aufgrund ihrer Neigung zur Ablösung auch nur begrenzt als Kantenschutz eingesetzt werden.

Die Aufgabe der Erfindung besteht darin, die Unzulänglichkeiten der bekannten Dichtungsstreifen zu vermeiden und einen in erhöhtem Umfang komprimierbaren Dichtungsstreifen zu schaffen, der in einfacher Weise auch in scharfen Knicken verlegt und als Kantenschutz eingesetzt werden kann.

Diese Aufgabe wird gemäß der Erfindung dadurch gelöst, daß der Dichtungsstreifen in Längsrichtung gerippt ist, wobei vorzugsweise als Schaumstoff Polyäthylenschaumstoff verwendet wird und die Höhe der Verbindungsstege zwischen den einzelnen Rippen erheblich kleiner als die Höhe der Rippen . ist. Der neue Dichtungsstreifen zeigt in überraschend vorteilhafter Weise gleichzeitig die guten Eigenschaften des beständigen Schaumstoffs und eine erhöhte Komprimierbarkeit aufgrund seiner gerippten Formgebung. Scharfe Knicke in Verlegungsrichtung und Kanten können daher in zuverlässiger und sicherer Weise mit dem neuen Dichtungsstreifen mit Hilfe eines Haftklebers und ohne Neigung zur Rückformung belegt werden.

Zweckmäßige Weiterbildungen des neuen Dichtungsstreifens, insbesondere vorteilhafte Formgebungen sind in weiteren Unteransprüchen angeführt.

Weitere Vorteile, Merkmale und Anwendungsmöglichkeiten der vorliegenden -Erfindung ergeben sich aus der nachfolgenden Beschreibung von Ausführungsbeispielen in Verbindung mit der Zeichnung. Darin zeigen:
Fig. 1 einen Querschnitt in vergrößertem Maßstab durch eine erste Ausführungsform des neuen Dichtungsstreifens im nicht komprimierten Zustand,
Fig. 2 einen Querschnitt durch den Dichtungsstreifen gemäß Fig. 1 im.komprimierten Zustand,
Fig. 3 einen Querschnitt in vergrößertem Maßstab durch eine zweite Ausführungsform des neuen Dichtungsstreifens im nicht komprimierten Zustand,
Fig. 4 einen Querschnitt durch den Dichtungsstreifen gemäß Fig. 3'im komprimierten Zustand,
Fig. 5 eine Draufsicht auf einen kurvenverlegten und seitlich gestauchten Dichtungsstreifen der in Fig. 1 gezeigten Art mit drei Rippen und
Fig. 6 einen Querschnitt durch einen als Kantenschutz verlegten Dichtungsstreifen.

In Fig. 1 ist ein nicht komprimierter Dichtungsstreifen 1, z.B. aus Polyäthylenschaumstoff, mit rechteckigen Rippen 3 gezeigt, die durch Verbindungsstege 2 miteinander verbunden sind. Die Höhe a der Verbindungsstege 2 ist erheblich kleiner als die Höhe c der Rippen 3. Das Verhältnis von a zu c ist im dargestellten Beispiel ungefähr gleich 1 : 3. Die Breite b der.Verbindungsstege 2 und damit der Abstand der Rippen 3 untereinander ist im dargestellten Beispiel ungefähr gleich der Höhe a der Verbindungsstege 2. Es können natürlich auch andere Abmessungsverhältnisse von a, b und c gewählt werden je nach Anwendungsgebiet der Dichtungsstreifen und ausgewähltem Schaumstoff.

In Fig. 2 ist der Dichtungsstreifen 1 im komprimierten Zustand gezeigt. Hierbei wird deutlich, daß aufgrund der grossen Komprimierbarkeit der Dichtungsstreifens eine weitgehend durchgehende,dichte, in mehrere Dichtungszonen aufgeteilte, sehr anschmiegsame und an Unebenheiten anpassungsfähige Oberfläche 4 des Dichtungsstreifens 1 geschaffen wird, welche eine zuverlässige Abdichtung garantiert.

In Fig. 3 ist ein sägeblattartig gerippter Dichtungsstreifen 5 dargestellt. Auch bei dieser Ausführungsform ergibt sich im verlegten Zustand eine weitgehend durchgehende, dichte, in mehrere Dichtungszonen aufgeteilte, sehr anschmiegsame und an Unebenheiten anpassungsfähige Oberfläche 6, wie in Fig. 4 dargestellt ist. Je nach Anwendungsgebiet und ausgewähltem Schaumstoff können andere.Rippenformen verwendet werden.

In Fig. 5 ist die Verlegung des neuen Dichtungsstreifens 1' mit drei Rippen 3' in einem rechten Winkel in Längsrichtung des Streifens illustriert. Andere Verlegungswinkel, insbesondere noch spitzere Knicke, können mit dem neuen Dichtungsstreifen ebenfalls vorteilhaft realisiert werden. In Fig. 6 ist die Verwendung des Dichtungsstreifens 1 als Kantenschutz illustriert. Der Dichtungsstreifen 1 weist nahezu keine Neigung zur Rückformung auf, so daß ein Ablösen des Dichtungsstreifens 1 von den rechtwinkligen Oberflächen 7 der Kante nicht zu befürchten ist. Die neuen Dichtungsstreifen können selbstklebend oder auch nicht selbstklebend ausgebildet sein.

## Patentansprüche

1. Dichtungsstreifen, insbesondere für Fenster, Türen oder andere Dichtungszwecke, aus einem Schaumstoff oder einem massiven Werkstoff, dadurch gekennzeichnet, daß der Dichtungsstreifen (1, 5)'in Längsrichtung gerippt ist.

2. Dichtungsstreifen nach Anspruch 1, dadurch gekennzeichnet, daß der Schaumstoff ein Polyäthylenschaumstoff ist und daß die Höhe (a) der Verbindungsstege (2) zwischen den einzelnen Rippen (3) erheblich kleiner als die Höhe (c) der Rippen (3) ist.

3. Dichtungsstreifen nach Anspruch 1 oder 2, dadurch gekennzeichnet, daß der Querschnitt der Rippen (3) rechteckförmig ist.

4. Dichtungsstreifen nach Anspruch 1 oder 2, dadurch gekennzeichnet, daß der Querschnitt des Dichtungsstreifens (5) sägeblattartig ist.
